# EUROPÄISCHE PATENTSCHRIFT

(11) **EP 1 090 437 B1**
(45) Veröffentlichungstag und Bekanntmachung des Hinweises auf die Patenterteilung: **04.09.2002**
(21) Anmeldenummer: 00934860.8
(22) Anmeldetag: 03.04.2000
(51) Int. Cl.: H01Q 1/00

(54) **ANTENNE, VERWENDUNG EINER DERARTIGEN ANTENNE UND VERFAHREN ZUR HERSTELLUNG EINER DERARTIGEN ANTENNE**
ANTENNA, USE OF AN ANTENNA OF THIS TYPE AND METHOD FOR PRODUCING THE SAME
ANTENNE, SON UTILISATION ET SON PROCEDE DE PRODUCTION

(30) Priorität: 21.04.1999 DE 19918060
(43) Veröffentlichungstag der Anmeldung: 11.04.2001
(73) Patentinhaber: SIEMENS AKTIENGESELLSCHAFT, 80333 München (DE)
(72) Erfinder: PAN, Sheng-Gen, D-47475 Kamp-Lintfort (DE); NEVERMANN, Peter, San Diego, CA 92129 (US)
(86) Internationale Anmeldenummer: DE0001023
(87) Internationale Veröffentlichungsnummer: WO00065684

(56) Entgegenhaltungen:
- EP-A- 0 777 293
- EP-A- 0 855 759
- EP-A- 0 893 841
- WO-A-99/14819
- DE-U- 29 623 485
- US-A- 5 808 586
- PATENT ABSTRACTS OF JAPAN Bd. 007, Nr. 251 (E-209) 08 November 1983 & JP 58 137 206 A (SONY KK) 15 August 1983

## Beschreibung

Die vorliegende Erfindung betrifft eine Antenne, insbesondere eine Helixantenne, eine Verwendung einer derartigen Antenne und ein Verfahren zur Herstellung einer derartigen Antenne gemäß dem Oberbegriff der Ansprüche 1, 15 und 16.

Bei Mobilfunkgeräten spielt das Design, d.h. das äußere Erscheinungsbild, bei der Gestaltung von Antennen eine große Rolle. Darüber hinaus sollen moderne Mobilfunkgeräte zunehmend nicht nur in einem Mobilfunknetz, d.h. in einem Frequenzbereich, sondern in mehreren Frequenzbereichen nutzbar sein.

Es werden daher sogenannte Multiband-Antennen benötigt, welche in zwei oder mehreren Frequenzbereichen nutzbar sind, wobei die oben genannten Anforderungen an die Leistungsfähigkeit und das Design der Antenne möglichst einfach und kostengünstig realisierbar sein sollen.

Derzeit werden Multiband-Antennensysteme verwendet, welche aus mehreren einzelnen Antennen, beispielsweise aus zylindersymmetrischen Helixdrahtgebilden oder Planarantennen (z.B. sogenannten PCB-Boards), bestehen. Beispielsweise aus WO99/14819 ist eine Dual-Band-Antenne bekannt, welche aus einer Helix-Antenne und einem parasitären Element besteht, welches neben der Helix-Antenne angeordnet, aber nicht mit dieser verbunden ist.
EP 0 893 841 A1 offenbart weiterhin eine kostengünstige Herstellung einer Helix-Antenne durch ein Ausstanzen aus einem dünnen Blech. Diese in nur einem Frequenzband betreibbbare Helix-Antenne ist allerdings mechanisch nicht hinreichend stabil, so dass sie in einem weiteren Arbeitsschritt mit durch in Spritzgusstechnik aufgebrachten, nicht-leitenden Werkstoffen verstärkt wird.

Diese bekannten Lösungen können zwar zur Verbesserung des Designs in ein Gehäuse eingebaut werden, welches nicht der Grundform der Antenne entspricht, d.h. es kann beispielsweise ein Antennengehäuse mit elliptischem Querschnitt anstelle eines zylindersymmetrischen Querschnitts gewählt werden. Es wird jedoch dann relativ viel Platz für das gesamte Anntennensystem benötigt, so daß der Designforderung nach möglichst geringen Geräteabmessungen nicht entsprochen oder das gewünschte Design nicht realisiert werden kann.

Der vorliegenden Erfindung liegt daher die Aufgabe zugrunde, eine Antenne vorzuschlagen, welche sich einerseits möglichst einfach und kostengünstig herstellen läßt und andererseits viel Spielraum bei der Gestaltung des äußeren Designs der Antenne ermöglicht. Insbesondere soll die Antenne eine einfache Erweiterung zu einer Multiband-Antenne ermöglichen.

Die oben genannte Aufgabe wird erfindungsgemäß durch eine Antenne mit den Merkmalen des Anspruches 1 gelöst. Des weiteren wird ein Verfahren zur Herstellung einer derartigen Antenne mit den Merkmalen des Anspruches 16 vorgeschlagen sowie eine Verwendung einer derartigen Antenne gemäß den Merkmalen des Anspruchs 15. Die Unteransprüche beschreiben jeweils bevorzugte und vorteilhafte Ausführungsformen der vorliegenden Erfindung.

Die erfindungsgemäße Antenne beschreibt eine helixförmige Grundstruktur, welche sich besonders kostengünstig durch einfaches Stanzen und Biegen eines Metall- oder Blechteils herstellen läßt. Zu diesem Zweck umfaßt die Antenne konvex gebogene und streifenförmige Antennenelemente, die derart über in Längsrichtung der Antenne verlaufende Stege in Reihe geschaltet und angeordnet sind, daß sie die Form einer Helix nachbilden. Auf diese Weise ist die Grundstruktur einer Helix derart abgewandelt, daß die Antenne lediglich Elemente aufweist, welche sich - in der Längsebene der Antenne betrachtet - nicht überlappen, so daß die Helixstruktur durch einen einfachen Stanzprozeß hergestellt werden kann.

Die Struktur der erfindungsgemäßen Antenne ist nicht zwingend zylindersymmetrisch und muß auch nicht zwingend planare Anordnungen enthalten. Die gebogenen streifenförmigen Antennenelemente können vielmehr in weiten Grenzen beliebig geformt sein, so daß bei der Gestaltung des äußeren Designs viel Gestaltungsspielraum gegeben ist und eine designkonforme Struktur, beispielsweise ein nichtzylindersymmetrischer Querschnitt, deutlich einfacher gebildet werden kann.

Die zum Herstellen der erfindungsgemäßen Antenne benötigte Standardtechnologie des Stanzens und Biegens von Metall- oder Blechteilen ermöglicht extrem hohe Fertigungsgeschwindigkeiten und somit geringe Herstellungskosten.

Die oben beschriebene helixförmige Grundstruktur der erfindungsgemäßen Antenne wird einfach zu einer Dualband-, Tripleband- oder allgemein Multiband-Antenne erweitert: Hierzu muß die helixförmige GrundReihenschaltung der konvex gebogenen Antennenelemente lediglich um ein weiteres, parasitäres Antennenelement in Form eines länglichen Stegs ergänzt werden, welcher parallel zu der Helix verläuft und ebenso derart angeordnet ist, daß sich die einzelnen Elemente der Antenne, in der Längsebene der Antenne betrachtet, an keiner Stelle überlappen, so daß auch dieses parasitäre Antennenelement zusammen mit der helixförmigen Grundstruktur aus demselben Stanzbiegeteil gefertigt werden kann. Das parasitäre und stegartige Antennenelement ist nicht nur zu der helixförmigen Grundstruktur parallel geschaltet, d.h. am unteren Antennenende mit dieser verbunden, sondern insbesondere derart nahe bei dieser helixförmigen Grundstruktur angeordnet, daß eine deutliche elektromagnetische Verkopplung zwischen den einzelnen Antennenelementen gegeben ist und andererseits das Bauvolumen der Antenne minimal wird.

Mit diesem Antennenaufbau können die verteilten Teilinduktivitäten und Kapazitäten der einzelnen Antennenelemente derart ausgenutzt werden, daß die somit aus einer Parallelschaltung und einer Reihenschaltung von vorzugsweise elliptisch gebogenen Halbringen und geraden Stegen bestehende Antenne in mehreren Frequenzbändern betrieben werden kann. Zudem ist keine zusätzliche Anpaßschaltung für die Inbetriebnahme der Antenne erforderlich.

Zudem kann mit der eigentlichen Antennen-Grundstruktur die Antennenkontaktfeder, welche den elektrischen Kontakt zwischen der Antenne und der Elektronik des damit zu betreibenden Geräts herstellt, einteilig aus einem einzigen Stanzbiegeteil hergestellt werden, was besonders kostengünstig ist, da die Anntenenkontaktfeder mit der Antennen-Grundstruktur während desselben Produktionsschritts hergestellt werden kann.

Die vorliegende Erfindung wird nachfolgend unter Bezugnahme auf die beigeführte Zeichnung anhand eines bevorzugten Ausführungsbeispiels erläutert.

Fig. 1 zeigt eine perspektivische Ansicht einer stanzbaren Tripleband-Antenne gemäß einem bevorzugten Ausführungsbeispiel der vorliegenden Erfindung, und

Fig. 2 zeigt den Verlauf des Reflexionsfaktors der in Fig. 1 gezeigten Antenne in Abhängigkeit von der Betriebsfrequenz.

Die in Fig. 1 gezeigte Antenne besitzt eine helixförmige Grundstruktur. Diese helixförmige Grundstruktur ist dadurch realisiert, daß konvex gebogene Antennenelemente 2, 3 mit zueinander entgegegengesetzten Biegungen bzw. Krümmungen abwechselnd derart angeordnet sind, daß ein nach unten gebogenes Antennenelement 3 auf ein nach oben gebogenes Antennenelement folgt und umgekehrt. Die benachbart angeordneten Enden von zwei benachbarten Antennenelemente 2, 3 sind über vorzugsweise gerade und in Längsrichtung der Antenne bzw. Helix verlaufende Stege 4, 5 derart miteinander verbunden, daß sich eine Reihenschaltung der einzelnen Antennenelemente 2, 3 ergibt und die in Fig. 1 gezeigte Helixstruktur gebildet wird.

Die in Fig. 1 gezeigte Helixantenne kann einfach durch einen Stanz- und Biegeprozeß hergestellt werden. Hierzu müssen aus einem Metall- oder Blechteil lediglich die streifenförmigen und vorzugsweise zueinander parallel verlaufenden Antennenelemente 2, 3 sowie die benachbarten Enden der die Antennenelemente verbindenden Stege 4, 5 gestanzt und die Antennenelemente 2 und 3 abwechseln gemäß Fig. 1 gebogen werden. Die Antennenelemente 2, 3 können jedoch auch zueinander schräg verlaufen. Aus Fig. 1 ist ersichtlich, daß die einzelnen Elemente dieser Helixantenne derart angeordnet sind, daß sie sich - in Längsrichtung der Antenne betrachtet - an keiner Stelle überlappen, was ansonsten den Stanzprozeß behindern oder sogar unmöglich machen würde.

Die Biegeradien der einzelnen konvex gebogenen Antennenelemente 2 und 3 sind vorzugsweise identisch, so daß sich eine geichmäßige Helixstruktur ergibt. Des weiteren empfiehlt es sich aus Designgründen, die Antennenelemente 2 und 3 elliptisch zu biegen. Die als Halbringe ausgebildeten Antennenelemente 2 und 3 können jedoch grundsätzlich in gewissen Grenzen beliebig geformt sein, um ein bestimmtes Design zu realisieren.

Mit der oben beschriebenen Antennenstruktur ist vorzugsweise am unteren Längsende eine Antennenkontaktfeder 1 einteilig ausgebildet, welche dazu dient, die eigentliche Antenne mit der Elektronik des damit zu betreibenden Geräts, vorzugsweise eines Mobilfunkgeräts, zu verbinden. Die Antennenkontaktfeder 1 kann ebenfalls einfach durch entsprechendes Stanzen und nachfolgendes Biegen desselben Metallteils hergestellt werden. Gemäß Fig. 1 ist die Antennenkontaktfeder 1 einfach durch einen länglichen Abschnitt gebildet, welcher anschließend in eine gwünschte Form gebogen wird. Die Form dieses Abschnitts kann beliebig gewählt werden, solange die Länge des Abschnitts nicht zu groß wird.

Ebenso kann Fig. 1 entnommen werden, daß zu der oben beschriebenen helixförmigen Grundstruktur ein weiteres, parasitäres Antennenelement 6 parallel geschaltet ist, welches am unteren Längsende der Antenne mit einem Ende des in Antennenlängsrichtung ersten Antennenelements 2 sowie der Antennenkontaktfeder 1 verbunden ist. Dieses weitere Antennenelement 2 verläuft insbesondere in derselben Ebene wie die Verbindungsstege 4 und 5 parallel zu der helixförmigen Grundstruktur der Antenne und ist ebenso derart angeordnet, daß keine Überlappungen entstehen. Somit kann auch dieses weitere Antennenelement 6 aus demselben Stanzteil wie der Rest der Antenne hergestellt werden.

Das parallelgeschaltete Antennenelement 6 ist so nah an der helixförmigen Grundstruktur mit den Antennenelementen 2, 3 angeordnet, daß zwischen diesen Antennenelementen 2, 3 und 6 im Betrieb eine deutliche elektromagnetische Verkopplung auftritt und andererseits das Bauvolumen der Antenne minimiert werden kann. Am oberen Längsende dieses parallelgeschalteten Antennenelements 6 befindet sich ein Endabschnitt 7, der vorzugsweise parallel und seitlich zu dem in Antennenlängsrichtung letzten konvex gebogenen Halbring der Helixstruktur verläuft. Dieser gebogene Endabschnitt 7 kann dieselbe Biegung wie die nach oben gebogenen Halbringe oder Antennenelemente 2 besitzen und dient dazu, bei optimierter elektromagnetischer Verkopplung die notwendigen Leiterstreifenlänge bei minimalem Antennengesamtvolumen zu realisieren. Der Endabschnitt 7 schließt den Aufbau der Antenne in Längsrichtung ab.

Die verteilten Teilinduktivitäten und Kapazitäten der somit gebildeten und in Fig. 1 gezeigten Antennenstruktur können so ausgenutzt werden, daß die Antenne in mehreren Frequenzbereichen betrieben werden kann. Durch eine entsprechende Optimierung kann die Antenne nahe einer ersten Resonanzfrequenz für eines ihrer Zielfrequenzbänder eingesetzt werden und gleichzeitig nahe einer zweiten Resonanzfrequenz so breitbandig arbeiten, daß damit der Einsatz in zwei weiteren Frequenzbändern möglich ist.

In Fig. 2 ist der für die in Fig. 1 gezeigte Antenne gemessene Reflexionsfaktor |S₁₁| dargestellt. Der Darstellung von Fig. 2 kann entnommen werden, daß der Reflexionsfaktor bei einer ersten Resonanzfrequenz im Bereich des Frequenzbereichs des GSM-Mobilfunkstandards (Global System For Mobile Communication) und zudem bei einer zweiten Resonanzfrequenz innerhalb der einander überschneidenden Frequenzbereiche der Mobilfunkstandards PCS (Personal Communication Services) und PCN (Personal Communication Network) minimale Werte annimmt, so daß die Antenne entsprechend in drei unterschiedlichen Frequenzbändern und gemäß drei unterschiedlichen Mobilfunkstandards betrieben werden kann.

Darüber hinaus ist es mit Hilfe der in Fig. 1 gezeigten Antennenstruktur möglich, zugleich eine Nennimpedanz von etwa 50 Ohm zu realisieren, so daß die Antenne ohne Anpaßnetzwerk oder lediglich mit einer geringen Anzahl von Anpassungselementen betrieben werden kann.

## Patentansprüche

1. Antenne, mit Antennenelementen (3, 4), welche derart angeordnet sind, daß sie die Form einer Helix nachbilden, daß die Antenne erste und zweite konvex gebogene Antennenelemente (2, 3) umfaßt,
daß die ersten und zweiten konvex gebogenen Antennenelemente (2, 3) abwechselnd derart angeordnet sind, daß die Biegung der ersten Antennenelemente (2) entgegengesetzt zu der Biegung der zweiten Antennenelemente (3) ist, und
daß jeweils benachbarte Enden von benachbart angeordneten ersten und zweiten Antennenelementen (2, 3) über einen in Längsrichtung der Antenne verlaufenden Steg (4, 5) derart verbunden sind, daß die ersten und zweiten Antennenelemente (2, 3) in Reihe geschaltet sind und die Form einer Helix nachbilden, ohne einander in Längsrichtung der Antenne zu überlappen
**dadurch gekennzeichnet,**
**daß** die Antenne ein drittes Antennenelement (6) aufweist, welches in Längsrichtung der Antenne und im wesentlichen parallel zu der helixförmigen Anordnung der ersten und zweiten konvex gebogenen Antennenelemente (2, 3) verläuft, und am dem Einspeisepunkt zugewandten Längsende der Antenne mit dieser verbunden ist.

2. Antenne nach Anspruch 1,
**dadurch gekennzeichnet,**
**daß** die ersten und zweiten konvex gebogenen Antennenelemente (2, 3) streifenförmig und zueinander parallel angeordnet sind.

3. Antenne nach Anspruch 1 oder 2,
**dadurch gekennzeichnet,**
**daß** die in Längsrichtung der Antenne verlaufenden Stege (4, 5), welche jeweils die Enden von benachbart angeordneten ersten und zweiten Antennenelementen (2, 3) verbinden, gerade sind.

4. Antenne nach einem der vorhergehenden Ansprüche,
**dadurch gekennzeichnet,**
**daß** die ersten und zweiten konvex gebogenen Antennenelemente (2, 3) einen identischen Biegungsradius aufweisen.

5. Antenne nach einem der vorhergehenden Ansprüche,
**dadurch gekennzeichnet,**
**daß** die ersten und zweiten konvex gebogenen Antennenelemente (2, 3) elliptisch gebogen sind.

6. Antenne nach einem der vorhergehenden Ansprüche,
**dadurch gekennzeichnet**,
das das obere Längsende (7) des dritten Antennenelements (6) derart konvex gebogen ist, daß es im wesentlichen parallel zu den ersten und zweiten Antennenelementen (2, 3) verläuft.

7. Antenne nach Anspruch 6,
**dadurch gekennzeichnet,**
**daß** das konvex gebogene obere Längsende (7) des dritten Antennenelements (6) seitlich von dem in Längsrichtung der Antenne gesehen obersten Antennenelement der helixförmigen Anordnung der ersten und zweiten konvex gebogenen Antennenelemente (2, 3) angeordnet ist und die Länge der Antenne nach oben begrenzt.

8. Antenne nach Anspruch 6 oder 7,
**dadurch gekennzeichnet,**
**daß** das konvex gebogene obere Längsende (7) des dritten Antennenelements (6) im wesentlichen denselben Biegungsradius wie die ersten und zweiten konvex gebogenen Antennenelemente (2, 3) besitzt.

9. Antenne nach einem der vorhergehenden Ansprüche,
**dadurch gekennzeichnet,**
**daß** das dritte Antennenelement (6) in derselben Ebene wie die Stege (4, 5) welche jeweils benachbarte erste und zweite Antennenelemente (2, 3) verbinden, angeordnet ist.

10. Antenne nach Anspruch 9,
**dadurch gekennzeichnet,**
**daß** die ersten und zweiten konvex gebogenen Antennenelemente (2, 3) symmetrisch zu der gemeinsamen Ebene des dritten Antennenelements (6) und der Stege (4, 5) angeordnet sind.

11. Antenne nach einem der vorhergehenden Ansprüche,
**dadurch gekennzeichnet,**
**daß** die Antenne an ihrem unteren Längsende einen Antennenkontaktabschnitt (1) zum Anschluß der Antenne an die Elektronik eines mit der Antenne zu betreibenden Geräts aufweist.

12. Antenne nach Anspruch 11 und Anspruch 9 oder 10,
**dadurch gekennzeichnet,**
**daß** der Antennenkontaktabschnitt (1) einen mit dem unteren Längsende der Antenne verbundenen und senkrecht aus der gemeinsamen Ebene des dritten Antennenelements (6) und der Stege (4, 5) herausgebogenen ersten Bereich und einen mit dem ersten Bereich verbundenen zweiten Bereich umfaßt, wobei der zweite Bereich gegenüber dem ersten Bereich senkrecht derart gebogen ist, daß der zweite Bereich im wesentlichen parallel zu der gemeinsamen Ebene des dritten Antennenelements (6) und der Stege (4, 5) verläuft.

13. Antenne nach einem der vorhergehenden Ansprüche,
**dadurch gekennzeichnet,**
**daß** die Antenne einteilig ausgestaltet ist.

14. Antenne nach Anspruch 13,
**dadurch gekennzeichnet,**
**daß** die Antenne aus einem einzigen Metallteil gefertigt ist.

15. Verwendung einer Antenne nach einem der vorhergehenden Ansprüche in einem Multiband-Funkgerät.

16. Verfahren zur Herstellung einer Antenne, deren Antennenelemente (3, 4) die Form einer Helix nachbilden, und bei der die nebeneinander verlaufenden streifenförmigen Antennenelemente (2, 3) und quer zu den Antennenelementen (2, 3) verlaufenden Stege (4, 5) aus einem Metallteil gestanzt werden, wobei die Stege (4, 5) jeweils benachbart angeordnete Antennenelemente (2, 3) an einem Ende derart verbinden, daß die Antennenelemente (2, 3) in Reihe geschaltet werden und die Antennenelemente (2, 3) abwechselnd nach oben und unten konvex gebogen werden,
**dadurch gekennzeichnet,**
**daß** aus demselben Metallteil ein weiteres streifenförmiges Antennenelement (6) derart gestanzt wird, daß ein erster Abschnitt davon im wesentlichen parallel zu der helixförmigen Anordnung der konvex gebogenen Antennenelemente (2, 3) und ein zweiter Abschnitt an dem dem Einspeisepunkt der Antenne gegenüberliegendem freien Ende parallel zu den konvex gebogenen Antennenelementen (2, 3) verläuft und das dem Einspeisepunkt zugewandte Längsende des ersten Abschnitts des weiteren Antennenelements (6) mit dem dem Einspeisepunkt zugewandten Ende der helixförmigen Anordnung verbunden ist.

17. Verfahren nach Anspruch 16,
**dadurch gekennzeichnet,**
**daß** der zweite Abschnitt des weiteren Antennenelements (6) konvex gebogen wird.

18. Verfahren nach einem der Ansprüche 16 oder 17,
**dadurch gekennzeichnet,**
**daß** aus demselben Metallteil ein Antennenkontaktabschnitt (1) gestanzt wird, der mit dem unteren Längsende der helixförmigen Anordnung der konvex gebogenen Antennenelemente (2, 3) verbunden ist, und daß der Antennenkontaktabschnitt (1) aus der Ebene, in der die Stege (4, 5) welche die konvex gebogenen Antennenelemente (2, 3) verbinden, herausgebogen wird.

## Claims

1. Antenna having antenna elements (3, 4) which are arranged in such a manner that they model the form of a helix, in that the antenna comprises first and second convex-curved antenna elements (2, 3),
in that the first and second convex-curved antenna elements (2, 3) are arranged alternately in such a manner that the curvature of the first antenna elements (2) is in the opposite direction to the curvature of the second antenna elements (3), and
in that respectively adjacent ends of first and second antenna elements (2, 3) which are arranged adjacent to one another are connected via a web (4, 5), which runs in the longitudinal direction of the antenna, in such a manner that the first and second antenna elements (2, 3) are connected in series and model the form of a helix, without overlapping one another in the longitudinal direction of the antenna
**characterized**
**in that** the antenna has a third antenna element (6) which runs in the longitudinal direction of the antenna and essentially parallel to the helical arrangement of the first and second convex-curved antenna elements (2, 3), and is connected to the antenna at that longitudinal end thereof which faces the power supply point.

2. Antenna according to Claim 1,
**characterized**
**in that** the first and second convex-curved antenna elements (2, 3) are in the form of strips and are arranged parallel to one another.

3. Antenna according to Claim 1 or 2,
**characterized**
**in that** the webs (4, 5) which run in the longitudinal direction of the antenna and each connect the ends of first and second antenna elements (2, 3) which are arranged adjacent to one another, are straight.

4. Antenna according to one of the preceding claims,
**characterized**
**in that** the first and second convex-curved antenna elements (2, 3) have an identical radius of curvature.

5. Antenna according to one of the preceding claims,
**characterized**
**in that** the first and second convex-curved antenna elements (2, 3) are curved elliptically.

6. Antenna according to one of the preceding claims,
**characterized**
**in that** the upper longitudinal end (7) of the third antenna element (6) is curved in a convex shape in such a manner that it runs essentially parallel to the first and second antenna elements (2, 3).

7. Antenna according to Claim 6,
**characterized**
**in that** the convex-curved upper longitudinal end (7) of the third antenna element (6) is arranged at the side of the uppermost antenna element, seen in the longitudinal direction of the antenna, in the helical arrangement of the first and second convex-curved antenna elements (2, 3), and bounds the length of the antenna at the top.

8. Antenna according to Claim 6 or 7,
**characterized**
**in that** the convex-curved upper longitudinal end (7) of the third antenna element (6) has essentially the same radius of curvature as the first and second convex-curved antenna elements (2, 3).

9. Antenna according to one of the preceding claims,
**characterized**
**in that** the third antenna element (6) is arranged in the same plane as the webs (4, 5) which connect respectively adjacent first and second antenna elements (2, 3).

10. Antenna according to Claim 9,
**characterized**
**in that** the first and second convex-curved antenna elements (2, 3) are arranged symmetrically with respect to the common plane of the third antenna element (6) and of the webs (4, 5).

11. Antenna according to one of the preceding claims,
**characterized**
**in that**, at its lower longitudinal end, the antenna has an antenna contact section (1) for connecting the antenna to the electronics of an appliance which can be operated by the antenna.

12. Antenna according to Claim 11 and Claim 9 or 10,
**characterized**
**in that** the antenna contact section (1) comprises a first region, which is connected to the lower longitudinal end of the antenna and is bent at right angles out of the common plane of the third antenna element (6) and of the webs (4, 5), and a second region, which is connected to the first region, with the second region being bent at right angles to the first region, in such a manner that the second region runs essentially parallel to the common plane of the third antenna element (6) and of the webs (4, 5).

13. Antenna according to one of the preceding claims,
**characterized**
**in that** the antenna is designed to be integral.

14. Antenna according to Claim 13,
**characterized**
**in that** the antenna is manufactured from a single metal part.

15. Use of an antenna according to one of the preceding claims, in a multiband radio.

16. Method for producing an antenna, the antenna elements (3, 4) of which model the form of a helix, and in which the antenna elements (2, 3), which are in the form of strips and run alongside one another, and webs (4, 5) which run transversely with respect to the antenna elements (2, 3) are stamped from a metal part, with the webs (4, 5) connecting antenna elements (2, 3), which are in each case arranged adjacent to one another, at one end in such a manner that the antenna elements (2, 3) are connected in series, and the antenna elements (2, 3) are alternately curved in a convex shape upwards and downwards,
**characterized**
**in that** a further antenna element (6), which is in the form of a strip, is stamped from the same metal part in such a manner that a first section of this element runs essentially parallel to the helical arrangement of the convex-curved antenna elements (2, 3), and a second section of said element runs parallel to the convex-curved antenna elements (2, 3) at the free end lying opposite the power supply point of the antenna, and that longitudinal end of the first section of the further antenna element (6) which faces the power supply point is connected to that end of the helical arrangement which faces the power supply point.

17. Method according to Claim 16,
**characterized**
**in that** the second section of the further antenna element (6) has convex curvature.

18. Method according to one of Claims 16 or 17,
**characterized**
**in that** an antenna contact section (1) is stamped from the same metal part and is connected to the lower longitudinal end of the helical arrangement of the convex-curved antenna elements (2, 3), and
**in that** the antenna contact section (1) is bent out of the plane in which the webs (4, 5) which connect the convex-curved antenna elements (2, 3).

## Revendications

1. Antenne présentant des éléments d'antenne (3, 4) qui sont disposés de telle sorte qu'ils présentent la forme d'une ellipse, que l'antenne comprend des premiers et des deuxièmes éléments d'antenne (2, 3) courbés de manière convexe, que les premiers et les deuxièmes éléments d'antenne (2, 3) courbés de manière convexe sont disposés en alternance de telle sorte que la courbure des premiers éléments d'antenne (2) soit opposée à la courbure des deuxièmes éléments d'antenne (3), et que des extrémités chaque fois voisines de premiers et de deuxièmes éléments d'antenne (2, 3) disposés l'un à côté de l'autre sont reliées par une traverse (4, 5) qui s'étend dans le sens de la longueur de l'antenne de telle sorte que les premiers et les deuxièmes éléments d'antenne (2, 3) soient raccordés en série et donnent la forme d'une hélice sans se superposer mutuellement dans le sens de la longueur de l'antenne,
**caractérisée en ce que**
l'antenne comprend un troisième élément d'antenne (6) qui s'étend dans le sens de la longueur de l'antenne et essentiellement en parallèle à l'agencement en forme d'hélice des premiers et des deuxièmes éléments d'antenne (2, 3) courbés de manière convexe, l'antenne étant reliée à ce troisième élément d'antenne à son extrémité longitudinale tournée vers le point d'alimentation.

2. Antenne selon la revendication 1, **caractérisée en ce que** les premiers et les deuxièmes éléments d'antenne (2, 3) courbés de manière convexe sont disposés en forme de ruban et parallèlement les uns aux autres.

3. Antenne selon la revendication 1 ou 2, **caractérisée en ce que** les traverses (4, 5) qui s'étendent dans le sens de la longueur de l'antenne et qui relient chacune les extrémités d'un premier et d'un deuxième élément (2, 3) disposés l'un à côté de l'autre sont rectilignes.

4. Antenne selon l'une des revendications précédentes, **caractérisée en ce que** les premiers et les deuxièmes éléments d'antenne (2, 3) courbés de manière convexe présentent un même rayon de courbure.

5. Antenne selon l'une des revendications précédentes, **caractérisée en ce que** les premiers et les deuxièmes éléments d'antenne (2, 3) courbés de manière convexe sont courbés en forme d'ellipse.

6. Antenne selon l'une des revendications précédentes, **caractérisée en ce que** l'extrémité longitudinale supérieure (7) du troisième élément d'antenne (6) est courbée de manière convexe de manière à s'étendre essentiellement en parallèle aux premiers et aux deuxièmes éléments d'antenne (2, 3).

7. Antenne selon la revendication 6, **caractérisée en ce que** l'extrémité longitudinale supérieure (7) courbée de manière convexe du troisième élément d'antenne (6) est disposée latéralement par rapport à l'élément d'antenne, situé le plus haut dans le sens de la longueur de l'antenne, de l'agencement en forme d'hélice des premiers et des deuxièmes éléments d'antenne (2, 3) courbés de manière convexe, et limite la longueur de l'antenne vers le haut.

8. Antenne selon la revendication 6 ou 7, **caractérisée en ce que** l'extrémité longitudinale supérieure (7) courbée de manière convexe du troisième élément d'antenne (6) présente essentiellement le même rayon de courbure que les premiers et les deuxièmes éléments d'antenne (2, 3) courbés de manière convexe.

9. Antenne selon l'une des revendications précédentes, **caractérisée en ce que** le troisième élément d'antenne (6) est disposé dans le même plan que les traverses (4, 5) qui relient chaque fois un premier et un deuxième élément d'antenne (2, 3) voisins.

10. Antenne selon la revendication 9, **caractérisée en ce que** les premiers et les deuxièmes éléments d'antenne (2, 3) courbés de manière convexe sont disposés symétriquement par rapport au plan commun du troisième élément d'antenne (6) et des traverses (4, 5).

11. Antenne selon l'une des revendications précédentes, **caractérisée en ce qu'**à son extrémité longitudinale inférieure, l'antenne présente une partie (1) de contact d'antenne pour le raccordement de l'antenne à l'électronique d'un appareil qui doit être utilisé avec l'antenne.

12. Antenne selon la revendication 11 et la revendication 9 ou 10, **caractérisée en ce que** la partie (1) de contact d'antenne comprend une première partie reliée à l'extrémité longitudinale inférieure de l'antenne et repliée perpendiculairement par rapport au plan commun du troisième élément d'antenne (6) et des traverses (4, 5), et une deuxième région reliée à la première région, la deuxième région étant repliée perpendiculairement par rapport à la première région de telle sorte que la deuxième région s'étende essentiellement en parallèle au plan commun du troisième élément d'antenne (6) et des traverses (4, 5).

13. Antenne selon l'une des revendications précédentes, **caractérisée en ce que** l'antenne est configurée d'un seul tenant.

14. Antenne selon la revendication 13, **caractérisée en ce que** l'antenne est réalisée à partir d'une seule pièce en métal.

15. Utilisation d'une antenne selon l'une des revendications précédentes dans un appareil de radiocommunication multibandes.

16. Procédé de fabrication d'une antenne dont les éléments d'antenne (3, 4) donnent la forme d'une hélice, et dans laquelle les éléments d'antenne (2, 3) en forme de rubans qui s'étendent les uns à côté des autres et des traverses (4, 5) qui s'étendent transversalement par rapport aux éléments d'antenne (2, 3) sont estampés dans une pièce en métal, les traverses (4, 5) reliant chaque fois les extrémités d'éléments d'antenne (2, 3) disposés l'un à côté de l'autre de telle sorte que les éléments d'antenne (2, 3) soient raccordés en série et que les éléments d'antenne (2, 3) soient courbés de manière convexe alternativement vers le haut et vers le bas,
**caractérisé en ce que**
un autre élément d'antenne (6) en forme de ruban est estampé dans la même pièce métallique de telle sorte qu'une première de ses parties s'étende essentiellement en parallèle à l'agencement en forme d'hélice des éléments d'antenne (2, 3) courbés de manière convexe et qu'une deuxième partie s'étende parallèlement aux éléments d'antenne (2, 3) courbés de manière convexe à l'extrémité libre opposée au point d'alimentation de l'antenne, l'extrémité longitudinale de la première partie de l'autre élément d'antenne (6), tournée vers le point d'alimentation, étant reliée à l'extrémité de l'agencement en forme d'hélice tournée vers le point d'alimentation.

17. Procédé selon la revendication 16, **caractérisé en ce que** la deuxième partie de l'autre élément d'antenne (6) est courbée de manière convexe.

18. Procédé selon l'une des revendications 16 ou 17, **caractérisé en ce que** dans la même pièce en métal est estampée une partie (1) de contact d'antenne qui est reliée à l'extrémité longitudinale inférieure de l'agencement en forme d'hélice des éléments d'antenne (2, 3) courbés de manière convexe, et **en ce que** la partie (1) de contact d'antenne est repliée hors du plan dans lequel se trouvent les traverses (4, 5) qui relient les éléments d'antenne (2, 3) courbés de manière convexe.
